# EUROPÄISCHE PATENTSCHRIFT

(11) **EP 4 370 763 B1**
(45) Veröffentlichungstag und Bekanntmachung des Hinweises auf die Patenterteilung: **05.11.2025**
(21) Anmeldenummer: 22786771.0
(22) Anmeldetag: 13.09.2022
(51) Int. Cl.: E05B 19/00

(54) **SCHLÜSSEL ODER SCHLÜSSELROHLING, HERSTELLUNGSVERFAHREN UND SCHLIESSSYSTEM**
KEY OR KEY BLANK, PRODUCTION METHOD AND LOCK SYSTEM
CLÉ OU ÉBAUCHE DE CLÉ, PROCÉDÉ DE PRODUCTION ET SYSTÈME DE FERMETURE

(30) Priorität: 14.09.2021 CH 0702682021
(43) Veröffentlichungstag der Anmeldung: 22.05.2024
(73) Patentinhaber: dormakaba Austria GmbH, 3130 Herzogenburg (AT)
(72) Erfinder: GUGERLI, Benjamin, 8620 Wetzikon (CH); KORNHOFER, Markus, 3130 Herzogenburg (AT); RAIMANN, Christian, 8620 Wetzikon (CH)
(74) Vertreter: Balder IP Law, S.L.
(86) Internationale Anmeldenummer: PCT/EP2022/075383
(87) Internationale Veröffentlichungsnummer: WO 2023/041517

(56) Entgegenhaltungen:
- EP-A1- 0 992 642
- EP-A1- 1 251 223
- EP-A1- 2 094 922
- EP-A1- 2 317 040
- EP-A1- 3 822 434
- WO-A1-01/77466

## Beschreibung

Die Erfindung betrifft ein Schlüsselelement, nämlich einen mechanischen Schlüssel oder Schlüsselrohling, ein Verfahren zur Herstellung eines solchen Schlüsselelements, sowie ein Schliesssystem mit Schliesszylinder und Schlüsselelement.

Schliesszylinder weisen einen an einem Schloss nicht-drehbar befestigbaren Stator (manchmal auch "Zylindergehäuse" genannt) und einen bei Einführung eines passenden Schlüssels um die Achse des Schliesszylinders drehbaren Rotor (manchmal als "Zylinderkern" bezeichnet) auf. Durch das Drehen des Rotors werden Abtriebsmittel bewegt, die zur Betätigung eines Riegels oder anderer mit der gewünschten Funktion des Schliesszylinders zusammenhängender Mittel dienen.

Viele mechanische Schliesszylinder für Wende-Flachschlüssel oder auch für andere Flachschlüssel weisen Zuhaltung-Gegenzuhaltung-Paare auf, welche die mechanische Codierung der Schlüssel abfragen. Die mechanischen Codierungen sind als Bohrungen mit je nach Codierung unterschiedlicher Tiefe insbesondere auf der Flachseite des Schlüssels ausgebildet. Die Anzahl von möglichen Zuhaltung-Längen bestimmt zusammen mit der Anzahl von Bohrungen die Anzahl möglicher Permutationen, die möglichst gross ein soll.

Bei Flachschlüsseln mit Codierungsvertiefungen (Codierungsbohrungen, Codierungsnuten) auf mindestens einer Flachseite (Schlüsselfläche) ergibt sich folgende Situation: Der Unterschied zwischen verschiedenen Stiftlängen (Längen von Zuhaltungen) kann nicht beliebig klein sein, damit sich bei nicht passender Codierung eine klare Sperrung ergibt. Daher bestimmt letztlich die maximale Tiefe von Codierungsvertiefungen im Schlüssel diese Anzahl von möglichen Zuhaltungslängen. Aus diesem Grund ist bereits bekannt, dass Codierungsvertiefungen so tief sein können, dass sie eine Mittelebene des Schlüsselschafts durchdringen, d.h. dass sie tiefer sind als die halbe Dicke des Schlüsselschafts. Solche Codierungsvertiefungen, insbesondere Codierungsbohrungen, werden manchmal "parazentrisch" genannt. Damit ein Schliesszylinder mit parazentrischen Stiften funktionieren kann, muss sichergestellt sein dass die über die Mittelebene des Schlüsselschafts - und damit auch des entsprechenden Schlüsselkanals im Schliesszylinder - hinausragende Stifte ein Einschieben des Schlüssels in den Schlüsselkanal nicht blockieren können. Je nach Ausgestaltung der radial-inneren Stiftenden kann zu diesem Zweck vorgesehen sein, dass am vorderen Ende des Schlüssels, also der Schlüsselspitze, eine Auflauffläche vorgesehen sein muss, bspw. indem der Schlüssel zur Spitze hin abgerundet oder nach vorne flach zulaufend ausgebildet ist.

Auf dem Gebiet der Schliesssysteme wird üblicherweise der Hersteller des Schliesssystems ab Werk Schlüsselrohlinge an Fachstellen ausliefern. Die Schlüsselrohlinge weisen bspw. Schliesssystem-spezifische Sicherheitsmerkmale sowie teilweise auch für die betreffende Fachstelle individualisierte Codierungen, bspw. in Form einer Profilierung, auf. Die Fachstelle wird dann für ihre Kunden durch Hinzufügen von Codierungsbohrungen aus den Schlüsselrohlingen individualisierte Schlüssel erstellen. Die schon am Schlüsselrohling vorhandenen, von blossen Codierungsbohrungen verschiedenen Sicherheitsmerkmale sind im Allgemeinen besonders vorteilhaft, da sie von unbefugten Schlüsselkopierern weniger einfach kopierbar sind als Codierungsbohrungen in der Schlüssel-Flachseite und so sicherstellen, dass nur autorisierte, vom Hersteller mit Rohlingen versorgte Stellen Schlüssel herstellen können. Die Form der Schlüsselspitze ist ein solches schon am Schlüsselrohling vorhandenes und daher nicht mit Schlüsselkopiermaschinen kopierbares Sicherheitsmerkmal.

Aus der EP 3 822 434 A1 ist ein Schlüsselrohling zur Herstellung eines Wendeschlüsselblatts zur Verwendung mit einem Zylinderschloss mit radialen Stiften bekannt. Jede Seite des Schlüsselblattes des Rohlings hat ein V-förmiges Kehlprofil, das sich über den größten Teil der Länge des Kodierteils des Blattes erstreckt. Bei der Kodierung des Schlüssels werden in jeder Flanke der Kehle Kodieraussparungen gebildet. Jede Kodieraussparung hat eine Kodiertiefe aus einer vorgegebenen Reihe von Kodiertiefen. Die Flankenflächen bilden die Grundkodierung des Kodierschemas.

Aus der EP 2 094 922 A1 ist ein Schliesssystem bekannt, das Sicherheits-Wendeschlüssel und zugeordnete Zylinder aufweist. Die Schlüssel und auch deren Rohlinge weisen an den Schlüsselspitzen eine konkave Ausnehmung auf, welche mit einer konvexen Ausformung an einem verschiebbaren Gegenstück in den Zylindern zusammenwirkt, so dass die konkave Ausnehmung bei ganz eingestecktem Schlüssel auf der konvexen Ausformung am Gegenstück flächig aufliegt, und ein Schlüssel ohne diese konkave Ausnehmung durch die konvexe Ausformung des Gegenstücks ausgesperrt, und so ein vollständiges Einstecken verhindert wird, und dass mit dem Gegenstück eine Schliess- oder Schaltfunktion ermöglicht wird. Die konkave Ausnehmung weist von der Schlüsselspitze ausgehend anfangs eine erste Neigung und anschliessend eine zweite Neigung zur Schlüsselachse auf, wobei die zweite Neigung grösser ist als die erste Neigung. Diese schwer zu kopierenden konkaven Ausnehmungen sind schon an den Rohlingen angebracht. Damit wird ein Rohlingsschutz geschaffen und die Sicherheit und die Permutationskapazität des Schliesssystems wird erhöht.

Aus der EP 1 251 223 A1 ist ein Schlüssel einer Hauptschlüsselanlage bekannt, wobei ein Hauptschlüssel eine Längsrippe ausbildet, welche am einschubseitigen Ende eine Steuerschräge für einen Steuervorsprung eines Zuhaltungselementes eines Schließzylinders besitzt und dieser Steuerschräge nachgeordnet eine Steuervertiefung, wobei ein Einzelschlüssel eine Längsrippe ausbildet, die stumpf zur Einschubrichtung endet und im Übrigen eine gleichbleibende Querschnittskontur besitzt.

Aus der EP 2 317 040 A1 ist ein Wendeflachschlüssel für einen Schließzylinder bekannt, mit einer eine Gabelöffnung bildenden Schlüsselspitze, die zwei voneinander durch einen Kanal beabstandete Steuerflanken besitzt zum Angriff an Steuerzonen eines Kernstiftes des Schließzylinders, wobei der Grund des Kanals eine Auflaufschräge für die Spitze des Kernstiftes ausbildet. Die Auflaufschräge ist einer beidseitig von Nuten flankierten Hochrippe des Schlüssels zugeordnet. Der Hochrippe liegt eine Tiefrippe mit den schrägen Wandungen gegenüber. Die Steuerflanken sind den Böden der Nuten zugeordnet. Um einen gattungsgemäßen Schlüssel schließtechnisch zu verbessern, schlägt die Erfindung vor, dass sich die Steuerflanken bis zu den schrägen Wandungen der Tiefrippe erstrecken.

Aus der WO 01/77466 A1 ist ein Sicherheits-Wendeschlüssel bekannt. Der Sicherheits-Wendeschlüssel mit einem zugeordneten Zylinder weist eine Blocknut mit einer codierten Blocktiefe auf, welche parallel zur Schlüsselachse von der Schlüsselspitze bis mindestens zur ersten Position einer Zuhaltungsreihe am Schlüssel verläuft. Im zugeordneten Zylinder ist mindestens an der hintersten Codierungsposition ein der Blocknut entsprechendes Zuhaltungspaar mit einer Blockzuhaltung und einer verlängerten Blockgegenzuhaltung vorgesehen, wobei die Blockgegenzuhaltung an der Zylinderhülse aufsteht, wenn die Blocknut zu wenig tief ist und damit das Ganz-Einstecken eines Schlüssels mit zu wenig tiefer Blocknut durch das Blockzuhaltungspaar blockiert wird. Gleichzeitig dient die Blockzuhaltung mit der Gegenzuhaltung an der Position auch als Codierungszuhaltung.

Eine Auflauffläche an der Schlüsselspitze kann jedoch die Herstellung von mechanischen Flachschlüsseln verteuern, indem sie zusätzlich zum Ausstanzen der äusseren Kontur und dem Einfräsen von Rillen als Profilierung zusätzliche komplexere Bearbeitungsschritte nötig macht. Ausserdem kann sie dazu führen, dass an der Schlüsselspitze eine scharfe Kante entsteht, was sowohl im Hinblick auf die Benutzerfreundlichkeit als auch im Hinblick auf die Abnutzung im Verlauf der Jahre nachteilig sein kann.

Es ist daher eine Aufgabe der vorliegenden Erfindung, ein Schlüsselelement (Schlüsselrohling oder Schlüssel) zur Verfügung zu stellen, welches Nachteile des Standes der Technik überwindet und insbesondere eine Auflauffläche an der Schlüsselspitze aufweist, die verhältnismässig einfach herstellbar ist und die im Hinblick auf Abnutzung und Benutzerfreundlichkeit möglichst vorteilhaft ist.

Diese Aufgabe wird gelöst durch die Erfindung wie sie in den Patentansprüchen definiert ist.

Die Erfindung betrifft ein Schlüsselelement (Schlüssel oder Schlüsselrohling) mit einer hinterseitigen Schlüsselreide und einem sich entlang einer Schlüsselachse von der Schlüsselreide bis zu einer vorderseitigen Schlüsselspitze erstreckenden Schlüsselschaft mit zwei zueinander parallelen Flachseiten sowie zwei einander gegenüberliegende Schmalseiten. Auf der Seite der Schlüsselspitze, d.h. vorderseitig, weist der Schlüsselschaft eine Auflauffläche auf. Diese erstreckt sich über mehr als die halbe Schlüsseldicke, d.h. an mindestens einer seitlichen Position (insbesondere entsprechend der Position, an welcher im Schliesssystem die Haupt-Stiftreihe angeordnet ist) ragt die Auflauffläche von einer der Flachseiten durch die Mittelebene zwischen den Flachseiten hindurch zu einem vorderseitigen Ansatz an der Schlüsselspitze oder seitlich davon an der Schlüssel-Vorderseite.

Die Auflauffläche kann sich vom vorderen, die Kontur bildenden Schlüsselende bis zu einem Übergang in die Flachseite erstrecken. Dadurch, dass sie vorderseitig mindestens bereichsweise bis unterhalb einer Mittelebene des Schlüsselschafts reicht, können auch besonders weit in den Schlüsselkanal reichende Stifte mit kleinerem Durchmesser und/oder mit nur wenig abgerundetem radial-innerem Ende ein Einschieben des Schlüssels nicht blockieren.

In diesem Text bezeichnet der Begriff «Schlüsselspitze» das vordere Ende des Schlüssels bzw. Schlüsselrohlings. Der Begriff stellt keine Aussage über die Form des vorderen Endes dar, d.h. diese muss insbesondere nicht zugespitzt sein.

Das Schlüsselelement weist vorderseitig eine besondere Kontur auf. In einer Projektion senkrecht auf die Flachseiten bildet die Kontur zuvorderst einen mittleren, geraden ersten Abschnitt aus sowie zur einen Seite hin einen zweiten, mindestens bereichsweise gekrümmten Abschnitt, der bis zur Schmalseite verläuft und in diese übergeht. Dieser zweite Abschnitt ist gegenüber einer Bogenlinie nach hinten zurückversetzt, welche Bogenlinie dadurch definiert ist, dass sie einen konstanten Radius aufweist und bei einem Übergang zum ersten Abschnitt eine mit dem ersten Abschnitt zusammenfallende Tangente und bei einem Übergang zur Schmalseite eine mit der Schmalseite zusammenfallende Tangente aufweist.

Die Bogenlinie ist dabei eine hypothetische, gedachte Bogenlinie, d.h. die Kontur des Schlüssels weist diese Bogenlinie nicht auf, sondern ist eben gegenüber dieser nach hinten versetzt.

Das Schlüsselelement kann insbesondere ein Wendeschlüssel-Rohling bzw. ein Wendeschlüssel sein, d.h. mindestens der Schlüsselschaft ist dann bezüglich einer Drehung des Schlüsselelements um 180° um die Schlüsselachse symmetrisch.

Die Kontur wird, insbesondere wenn das Schlüsselelement ein Wendeschlüssel-Element ist, symmetrisch sein. Beim Vorliegen einer Symmetrie gibt es beidseits je einen zweiten Abschnitt der vorstehend definierten Art. Sämtliche in diesem Text gemachten Ausführungen zur Form der Kontur sind so zu verstehen, dass sie insbesondere auch für entsprechend symmetrische Konturen zutreffen, und sämtliche Ausführungen in diesem Text zur Form des Schlüsselelements gelten insbesondere für Wendeschlüssel-Elemente, d.h. Schlüsselelemente, deren Schaft bezüglich einer Drehung von 180° um die Schlüsselachse symmetrisch ist. Die Schlüsselreide kann diese Symmetrie ebenfalls aufweisen, was aber für die Funktion nicht notwendig ist.

Diese Kontur mit einer Kombination eines vorderseitig geraden Abschnitts mit einem seitlichen mindestens bereichsweise gebogenen, aber gegenüber einer Bogenlinie der genannten Art zurückversetzten Abschnitt hat sich als vorteilhaft erwiesen. Erstens ermöglicht der vorderseitig gerade Abschnitt, dass für eine Reihe von Codierungen in der Nähe der Schlüsselachse - also in der Nähe der Mitte, sowohl was den Platz auf dem Schlüssel betrifft als auch was die mögliche Tiefe von Codierungsbohrungen (Stichwort 'Parazentrizität') der Platz maximiert wird. Zweitens eignet sich die Form mit dem mindestens bereichsweise gekrümmten Abschnitt gut für die rationelle Herstellung eines Stanz-Rohlings mittels Stanzen. Drittens ist durch das Zurückversetzen der Kontur gegenüber der genannten Bogenlinie folgendes sichergestellt: Auch wenn die Auflauffläche flach ist (was herstellungstechnisch vorteilhaft sein kann, siehe nachstehende Bemerkungen) und relativ steil ist (was wertvollen Platz auf dem Schlüssel spart), ergibt sich vorderseitig keine scharfe Kante. Eine solche würde sich ergeben, wenn die Kontur eben nicht zurückversetzt wäre. Viertens ist die Form auch sonst frei von scharfen Kanten oder Ecken.

Die Auflauffläche kann insbesondere eben sein, und/oder sie kann insbesondere gegenüber der Normalen auf die Flachseite in zwei Richtungen geneigt sein d.h. eine Normale auf die Auflauffläche ist gegenüber der Normalen auf die Flachseite sowohl nach vorne als auch zur Seite hin geneigt. Diese Bedingung gilt bspw. mindestens für die Positionen mit demjenigen Abstand (y-Position) von der vertikalen Ebene durch die Schlüsselachse (vertikalen Mittelebene), in welchem die Stifte der Haupt-Stiftreihe beim Einführen des Schlüssels über die Auflauffläche streifen. Dadurch wird bewirkt, dass die die Stifte an ihrem radial-inneren Ende azentrisch, d.h. nicht mittig in Bezug auf ihre Stift-Achse, sondern an einer Flanke auf die Auflauffläche auftreffen. Das hat erstens zur Folge, dass der Stift leicht nach seitlich, d.h. in y-Richtung gedrückt wird, weshalb er auch bei Vorhandensein eines kleinen Spiels an einer im Vergleich zum Stand der Technik besser definierten Position geführt wird. Zweitens hat es zur Folge, dass die Spitze (das radial-innere Ende) des jeweiligen Stifts nicht über die Auflauffläche schleift. Vielmehr wird, wenn der Stift nach radial-innen zuläuft oder abgerundet ist, der Stift seitlich an der Auflauffläche anstehen und kann mindestens teilweise an dieser abrollen, d.h. das Einführen des Schlüssels kann eine Drehung des Stifts um seine Stiftachse bewirken. Dadurch wird der mechanische Widerstand beim Einführen des Schlüssels verringert. Ausserdem wird die Abnutzung am Stift im Vergleich zum Stand der Technik besser verteilt.

Die y-Position der Haupt-Stiftreihe (bspw. Haupt-Zuhaltungsreihe) ist durch den Schliesszylinder definiert, aber auch am Schlüsselelement. Ist das Schlüsselelement ein Schlüssel kann diese y-Position einfach bestimmt werden: sie entspricht der Position der Reihe von Codierungsbohrungen bzw. wenn mehrere solcher Reihen vorhanden sind, der Reihe mit den meisten und/oder tiefsten Codierungsbohrungen (Haupt-Reihe). Ist das Schlüsselelement ein Schlüsselrohling ohne die Codierungsbohrungen, kann die y-Position der Haupt-Stiftreihe entsprechend der y-Position der Haupt-Reihe der Codierungsbohrungen in Ausführungsformen wie folgt bestimmt werden: Ausgehend von der vertikalen Ebene durch die Schlüsselachse zeigt sich bei einem Wendeschlüssel durch die Auflauffläche auf welcher Seite dieser vertikalen Ebene die Haupt-Reihe ist. Wenn der Schlüsselrohling profiliert ist (d.h. im Querschnitt senkrecht zur Schlüsselachse nicht rechteckig ist sondern vielmehr parallel zur Schlüsselachse verlaufende Rippen und Rillen aufweist), dann kann die y- Position der Haupt-Stiftreihe der y-Position derjenigen Rippe entsprechen, die auf der entsprechenden Seite am nächsten bei der vertikalen Ebene durch die Schlüsselachse liegt.

Der zweite Abschnitt kann mehrere Unterabschnitte aufweisen. Beispielsweise kann ein erster Unterabschnitt mit einem ersten Krümmungsradius R₁ vorhanden sein, sowie mindestens ein weiterer Unterabschnitt, der einen zweiten, im Vergleich zu R₁ grösseren Krümmungsradius R₂ aufweist, oder der gerade ist. Der erste Unterabschnitt schliesst dabei an den vorderseitigen ersten Abschnitt an.

Der Krümmungsradius R₁ des ersten Unterabschnitts kann insbesondere kleiner sein als die Breite b des Bereichs des Schlüsselschafts zwischen dem ersten Abschnitt und der Schmalseite.

Der zweite Abschnitt weist erfindungsgemäß zum ersten Abschnitt eine mit diesem zusammenfallende Tangente auf, d.h. an diesem Übergang kann die Kontur als Funktion gedacht stetig differenzierbar, also «knickfrei» sein.

Ergänzend oder alternativ kann auch der Übergang zwischen dem zweiten Abschnitt und der Schmalseite «knickfrei» sein, d.h. die Tangente an den zweiten Abschnitt am Übergang zur Schmalseite kann mit der Schmalseite zusammenfallen.

Der zweite Abschnitt kann insbesondere in dieser Reihenfolge vom ersten Abschnitt zur Schmalseite hin den ersten Unterabschnitt mit dem ersten Krümmungsradius R₁, einen zweiten, geraden Unterabschnitt und einen dritten Unterabschnitt mit dem grösseren Krümmungsradius R₂ aufweisen. In einer ansonsten gleichen Konstellation kann der zweite Unterabschnitt anstatt gerade auch gekrümmt sein, mit einem Krümmungsradius, der grösser ist als die Krümmungsradien des ersten und des dritten Unterabschnitts.

Wie bereits erwähnt, ergibt sich durch das Zurückversetzen der Kontur gegenüber der genannten Bogenlinie vorderseitig keine scharfe Kante. Ein erfindungsgemäßes Merkmal der vorliegenden Erfindung ist, dass stattdessen eine vorderseitige Fläche definiert ist, die senkrecht auf die Flachseiten steht und einen vorderseitigen Abschluss des Schlüsselschafts bildet, wobei die vorderseitige Fläche an ihren beiden Enden in die zur Schlüsselachse parallelen Schmalseiten übergeht.

Die vorderseitige Fläche verläuft also von der einen Schmalseite mit der Kontur gemäss der erfindungsgemässen Definition zur anderen Schmalseite. Die vorderseitige Fläche kann ununterbrochen oder durch parallel zur Schlüsselachse bis zum vorderseitigen Ende verlaufende Rillen unterbrochen verlaufen.

An ihrer schmalsten Stelle kann die vorderseitige Fläche mindestens 0.05 mm, bevorzugt mindestens 0.08 mm, insbesondere mindestens 0.12 mm hoch sein. Die maximale Höhe an ihrer schmalsten Stelle kann beispielsweise 0.5 mm oder 0.3 mm betragen. Die Höhe bezeichnet in diesem Text die Ausdehnung senkrecht zu den Flachseiten; gemäss dem hier verwendeten Koordinatensystem also die Ausdehnung in z-Richtung.

Ist die vorderseitige Fläche unterbrochen, ist u. U. keine schmalste Stelle definiert. Verallgemeinert gilt deshalb entsprechend folgende Bedingung: der Übergang zwischen der Auflauffläche einerseits und der vorderseitigen Fläche andererseits hat einen Abstand in z-Richtung (Richtung senkrecht zu den Flachseiten) von der der Auflauffläche gegenüberliegenden Flachseite von mindestens 0.05 mm, bevorzugt mindestens 0.08 mm, insbesondere mindestens 0.12 mm. Der maximale Abstand an der Stelle, an welcher der Übergang der gegenüberliegenden Flachseite am nächsten kommt, kann 0.8 mm, bevorzugt 0.6 mm, besonders bevorzugt 0.4 mm betragen.

Beide Bedingungen (die Bedingung für den Fall einer ununterbrochenen vorderseitigen Fläche ebenso wie die verallgemeinerte Bedingung, die auch für unterbrochene vorderseitige Flächen gilt) besagen also, dass sich vorderseitig keine scharfe Kante zwischen der Auflauffläche einerseits und der gegenüberliegenden Flachseite andererseits bilden kann, sondern dass an jeder Position entlang der Breite (jeder y-Position) ein Abstand zwischen der Auflauffläche und der gegenüberliegenden Flachseite vorhanden ist. Dieser Abstand wird durch die vorderseitige Fläche beziehungsweise, sofern vorhanden, eine diese unterbrechende, bis zum vorderseitigen Ende reichende Rille definiert.

Bereichsweise kann vorgesehen sein, dass die Auflauffläche in die vorderseitige Fläche übergeht und die vorderseitige Fläche einen oberen oder unteren Rand («oben» bzw. «unten» sind in Bezug auf die z-Richtung zu verstehen) des Schlüsselschafts bildet und/oder unmittelbar in die Flachseite übergeht. Mit anderen Worten ist in einem Breitenabschnitt (an einer y-Position) die Schlüsselspitze einseitig, indem nicht zu beiden Flachseiten hin Auflaufflächen vorhanden sind, sondern eben nur zu einer Flachseite, während die vorderseitige Fläche unmittelbar an die andere Flachseite angrenzt und in sie übergeht.

In einem Breitenabschnitt, hinter welchem am (fertigen Schlüssel) in x-Richtung eine Reihe von Codierungsbohrungen vorgesehen ist - d.h. an der y-Position einer Reihe von Codierungsbohrungen, insbesondere an der y-Position der Mitten der Codierungsbohrungen - kann die Auflauffläche in die vorderseitige Fläche übergehen und die vorderseitige Fläche einen oberen oder unteren Rand des Schlüsselschafts bilden und/oder unmittelbar in die Flachseite übergehen.

Die vorderseitige Fläche kann an der Schlüsselspitze eine Endfläche umfassen, die parallele, schräg zu den durch die Flachseiten definierten Ebenen (und entsprechend zur Mittelebene 19, die zu diesen parallel ist) verlaufende Kanten aufweist. Die parallelen Kanten können insbesondere einen Abstand von mindestens 0.5 mm, insbesondere mindestens 0.7 mm aufweisen. Ein maximaler Abstand kann beispielsweise 1.5 mm oder 1.2 mm betragen.

Anstelle einer abgerundeten oder zugespitzten Struktur, wie sie aus dem Stand der Technik bekannt ist, kann ein Schlüsselelement der hier beschriebenen Art also endseitig, ganz zuvorderst, eine Endfläche aufweisen, die bevorzugt senkrecht auf die Schlüsselachse steht. Die Form der Endfläche kann die eines Rhomboids sein, mit schräg zur Mittelebene stehenden langen Seiten und senkrecht auf die Mittelebene stehenden kurzen Seiten.

Eine Endfläche an der Schlüsselspitze kann zumindest zwischen zwei Breitenabschnitten, hinter dem in x-Richtung die Mitten der Codierungsbohrungen vorgesehen sind, liegen.

Seitlich der Endfläche kann die vorderseitige Fläche eine (ununterbrochene oder unterbrochene) Übergangsfläche umfassen. In zumindest einem Breitenabschnitt (im Bereich der Übergangsfläche) kann eine erste Kante der vorderseitigen Fläche als Übergang in die Flachseite ausgebildet sein und die zweite Kante bogenförmig verlaufen. Die Übergangsfläche kann beispielsweise an die Endfläche anschliessen. Es kann insbesondere beidseitig der Endfläche jeweils eine ununterbrochene oder unterbrochene Übergangsfläche vorgesehen sein. Die Übergangsfläche schliesst zur Mitte hin an die Endfläche an und zur Seite hin an die entsprechende Flachseite, aber sie steht beispielsweise wie die Endfläche auch senkrecht auf die Mittelebene (und entsprechend auf die Flachseiten).

In einer Draufsicht auf die vorderseitige Fläche in Richtung der Schlüsselspitze kann die vorderseitige Fläche eine erste geschwungene Kante und eine zweite geschwungene Kante umfassen,
- wobei die erste und die zweite Kante in der Breite zueinander versetzt sind; und/oder
- wobei die erste und die zweite Kante einen lokalen Extrempunkt umfassen.

Wenn das Schlüsselelement ein Wendeschlüssel-Element ist, kann die Auflauffläche - genauer: können die beiden symmetrisch zueinander angeordneten Auflaufflächen - so angeordnet sein, sie dass sie durch das Abtragen von Material mittels eines Fräswerkzeugs mit konkaven V-förmigen Fräsprofil entstehen, welches schräg über die Schlüsselspitze geführt wird, d.h. in einer Bewegungsrichtung senkrecht zur Schlüsselachse und in einem von 0° verschiedenen Winkel zur horizontalen Mittelebene.

Das Fräswerkzeug kann dabei so angesetzt werden, dass sich vorderseitig am Schlüssel keine scharfe Kante, sondern eine Endfläche ergibt, deren Breite - senkrecht zur Bewegungsrichtung des Fräswerkzeugs - sich aus dem Abstand der Drehachse von der Schlüsselspitze während des Fräs-Bearbeitungsschritts ergibt.

Das Schlüsselelement kann ein Schlüssel, nämlich ein Flachschlüssel sein, insbesondere ein Wendeschlüssel. Dieser weist mindestens die Haupt-Reihe von Codierungsbohrungen - nebst der Haupt-Reihe können noch weitere Codierungsbohrungen vorhanden sein - auf. Alternativ kann das Schlüsselelement auch ein Schlüsselrohling sein, wobei nebst der Auflauffläche auch eine Profilierung schon am Schlüsselrohling vorhanden sein kann.

Die Erfindung betrifft auch ein Schliesssystem, welches nebst einem Schlüsselelement auch einen auf dieses abgestimmten Schliesszylinder aufweist. Ein solcher weist in an sich bekannter Art einen Schliesszylinder-Stator und einen Schliesszylinder-Rotor mit einem Schlüsselkanal auf, in welchen der Schlüsselschaft einschiebbar ist. Durch Stifte im Schliesszylinder sind Codierungsbohrungen am Schlüsselelement - falls dieses ein fertiger Schlüssel ist, andernfalls sobald diese angebracht sind - abtastbar. Die Stifte im Schliesszylinder können insbesondere Zuhaltungen im Schliesszylinder-Rotor sein, welche mit Gegenzuhaltungen im Schliesszylinder-Stator zusammenwirken und eine Drehung des Schliesszylinder-Rotors nur freigeben, wenn die Tiefe der Codierungsbohrungen passt. Die Stifte mindestens der Haupt-Reihe (d.h. der Reihe, deren Position der Haupt-Reihe von Codierungsbohrungen entspricht; bei Wendeschlüssel-Systemen werden diese auf die einander entsprechenden Reihen beidseitig des Schlüssels verteilt sein) werden durch die Auflauffläche angehoben, wenn der Schlüssel eingeschoben wird. Dabei treffen die Stifte insbesondere azentrisch auf die Auflauffläche, weshalb sie beim Einschieben mindestens teilweise auf dieser abrollen können und nicht notwendigerweise über diese schleifen.

Anstelle von Zuhaltungen oder insbesondere ergänzend dazu kann der Schliesszylinder auch andere die Codierung des Schlüssels abtastende Stifte aufweisen, insbesondere Profilstifte oder Profiltaumelstifte.

Ebenfalls Gegenstand der Erfindung ist ein Verfahren zum Herstellen eines Schlüsselelements mit dem vorstehend beschriebenen Prinzip, wonach ein Vorfabrikat, gegebenenfalls vor oder nach der Herstellung der Profilierung, mittels eines Fräsprofils in einem einzigen Schritt mit den beiden ebenfalls beschriebenen, für ein Wendeschlüssel-System notwendigen, zueinander symmetrischen Auflaufflächen versehen wird.

In diesem Text bezeichnet «Codierungsbohrung» eine Vertiefung im Schlüssel, deren Dimension aufgrund einer gewünschten Codierung gewählt ist. Codierungsbohrungen können durch Bohren erzeugt werden; aber auch mit anderen Verfahren hergestellte entsprechende Vertiefungen werden hier als «Codierungsbohrung» bezeichnet.

In diesem Text beziehen sich die Orientierungsbezeichnungen "radial", "radial-innen", "axial" etc. generell, wenn nichts anderes gelehrt wird, auf die Schlüsselachse, die beim Schliesssystem bei eingeschobenem Schlüssel auch der Schliesszylinder-Achse entspricht. «Vorne» bezeichnet jeweils die Lage zur Schlüsselspitze hin, und «hinten» ist entsprechend eine Lage zur Schlüsselreide hin.

Im Folgenden wird der Erfindungsgegenstand anhand von Ausführungsbeispielen und den beiliegenden Zeichnungen näher erläutert. In den Zeichnungen bezeichnen gleiche Bezugszeichen gleiche oder analoge Elemente. Es zeigen:
- Fig. 1: eine perspektivische Ansicht eines Schlüssels;
- Fig. 2: eine entsprechende Ansicht eines Schlüsselrohlings zur Herstellung eines Schlüssels nach Fig. 1;
- Fig. 3: eine Schnittdarstellung eines Ausschnitts eines Schliesszylinders beim Einschieben eines Schlüssels;
- Fig. 4: Eine Ansicht des vordersten Bereichs des Schlüsselrohlings gemäss Fig. 2;
- Fig. 5: eine Ansicht des Schlüsselrohlings gemäss Fig. 2 von vorne;
- Fig. 6: eine schematische Darstellung eines Fräswerkzeugs;
- Fig. 7: eine Ansicht des Schlüsselrohlings gemäss Fig. 2 aus einer Richtung, welche der Bewegungsrichtung des Fräswerkzeugs beim Erstellen der Auflaufflächen entspricht;
- Fig. 8: eine Darstellung der Kontur des vordersten Bereichs des Schlüssels bzw. Schlüsselrohlings; und
- Fig. 9: eine Ansicht eines weiteren Schlüsselrohlings.

**Figur** 1 zeigt ein Beispiel eines Schlüssels 1 mit Schlüsselreide 11 und Schlüsselschaft 12. Der Schlüssel 1 ist ein Flachschlüssel, indem der Schlüsselschaft im Querschnitt senkrecht zu einer Schlüsselachse 10 im Wesentlichen nicht-quadratisch rechteckig ist, wodurch zwei zueinander parallele Flachseiten 21 und zwei Schmalseiten 22 mit kleinerer Fläche als die Flachseiten 21 definiert sind. Zwischen den Flachseiten 21 und den Schmalseiten 22 ist je eine Kante 25 ausgebildet.

Fig. 1 zeigt auch das in diesem Text verwendete kartesische Koordinatensystem, wobei die x-Richtung parallel zur Schlüsselachse und die z-Richtung senkrecht auf die Flachseiten 21 verläuft.

Am Schlüsselschaft 12 ist mindestens eine parallel zur Schlüsselachse 10 verlaufende Reihe von Codierungsbohrungen 31 vorhanden.

Nebst den Codierungsbohrungen 31 weist der Schlüssel in der dargestellten Ausführungsform auch eine Profilierung in Form von parallel zur Schlüsselachse verlaufenden Rillen 32 auf. Es können bspw. Grundprofilrillen (die beim Schliesssystem stets gleich sind und nur Schlüssel anderer Schliesssysteme ausschliessen) und/oder Variationsprofilrillen (die eine Codierung bilden) vorhanden sein. Zwischen den Rillen 32 ergeben sich entsprechend Rippen 33.

Der abgebildete Schlüssel 1 ist ein Wendeschlüssel, d.h. der Schlüsselschaft ist symmetrisch bezüglich einer Rotation um 180° um die Schlüsselachse 10, und die Codierungen auf der vorderen und hinteren Flachseite 21 sind entsprechend identisch.

Im Unterschied zur abgebildeten Ausführungsform kann der Schlüssel auch eine andere Anzahl von Reihen von Codierungsbohrungen an den Flachseiten aufweisen, bspw. 1, 3, 4, 5 oder 6, anstelle der Profilierung oder zusätzlich dazu, und/oder er kann auch Codierungsbohrungen an den Schmalseiten 22 aufweisen.

Im dargestellten Ausführungsbeispiel weist der Schlüssel ausserdem eine Mehrzahl von Codierungsausnehmungen 35 auf, die als Abtragungen entlang der Kante 25 ausgebildet sind.

**Figur 2** zeigt den Schlüsselrohling 2, aus welchem der Schlüssel durch Anbringen der individuellen Codierungsbohrungen 31 und gegebenenfalls Codierungsausnehmungen 35 gefertigt wird.

Zur Schlüsselspitze 23 hin weist der Schlüssel eine schräg nach vorne abfallende Auflauffläche 24 auf, welche es ermöglicht, dass der Schliesszylinder die Codierungsbohrungen abtastende Stifte (bspw. Zuhaltungen) aufweist, die weiter in den Schlüsselkanal hineinragen als bis zur Mittelebene. Dieses Prinzip ist in **Figur 3** illustriert, welche schematisch im Schnitt einen Schliesszylinder 40 mit einen im Schliesszylinder-Stator 44 rotierbaren Schliesszylinder-Rotor 43 mit einem Schlüsselkanal 45 zeigt. Der Schliesszylinder-Rotor weist eine Mehrzahl von Rotor-Stiftbohrungen mit je einem Stift auf, der eine Zuhaltung 46 bildet, deren Länge von der Codierung abhängt. In Stator-Stiftbohrungen, die in einer Grundstellung des Rotors mit den Rotor-Stiftbohrungen fluchten, sind entsprechende federbelastete Gegenzuhaltungen 47 angeordnet, wobei sich die Längen der Zuhaltungen 46 und Gegenzuhaltungen 47 jedes Zuhaltung-Gegenzuhaltung-Stiftpaares zu einer jeweils gleichen Gesamtlänge ergänzen kann. In an sich bekannter Art kann ein passend codierter Schlüssel die Grenzfläche zwischen Zuhaltungen und Gegenzuhaltungen auf die Scherfläche zwischen Rotor und Stator ausrichten und so ein Wegdrehen des Rotors relativ zum Stator um die Schliesszylinder-Achse, welche bei eingeführtem Schlüssel der Schlüsselachse 10 entspricht, erst ermöglichen.

Wie insbesondere in **Figur 4** dargestellt ist die Auflauffläche 24 im Wesentlichen eben. Ausserdem ist sie nicht nur in der Art einer Rampe nach vorne zur Schlüsselspitze 23 hin abfallend, sondern auch nach radial-aussen geneigt. Mit anderen Worten bildet die Normale N zur Auflauffläche (bspw. mindestens an derjenigen y-Position, welche der y-Position der Reihe von Codierungsbohrungen 31 oder mindestens einer der Reihen von Codierungsbohrungen entspricht) sowohl einen Winkel (α) zu x-y-Ebene (der Ebene parallel zu den Flachseiten) als auch einen Winkel (β) zur x-z-Ebene (d.h. derjenigen Ebene, die parallel zur Schlüsselachse 10, aber senkrecht zu den Flachseiten 21 ist).

Durch diese Neigung zur x-z-Ebene hin bewirkt die Auflauffläche 24 nicht nur, dass auch längere in den Schlüsselkanal ragende Stifte zuverlässig und gegebenenfalls entgegen einer Federkraft angehoben und nach radial-aussen geschoben werden. Vielmehr bewirkt sie auch, dass die Stifte an ihrem radial-inneren Ende nicht zentral (d.h. mittig in Bezug auf ihre Stift-Achse), sondern an einer Flanke auf die Auflauffläche auftrifft. Das hat erstens zur Folge, dass der Stift leicht nach seitlich, d.h. in y-Richtung gedrückt wird, weshalb er auch bei Vorhandensein eines kleinen Spiels an einer im Vergleich zum Stand der Technik besser definierten Position geführt wird. Zweitens hat es zur Folge, dass nicht die Spitze (das radial-innere Ende) des Stifts über die Auflauffläche schleift. Vielmehr wird der Stift, wenn er wie bspw. in Fig. 3 dargestellt nach radial-innen zuläuft, seitlich an der Auflauffläche anstehen und mindestens teilweise an dieser abrollen, d.h. das Einführen des Schlüssels wird eine Drehung des Stifts um seine Stiftachse bewirken.

Eine besondere Bedeutung kommt der Auflauffläche 24 an derjenigen Position zu, an welcher beim Einstecken des Schlüssels die Stifte der Haupt-Zuhaltungsreihe auflaufen. Diese entspricht beim gezeichneten Schlüssel und Schlüsselrohling der Position der vom Zentrum (d. von der vertikalen Mittelebene, d.h. der x-z-Ebene durch die Schlüsselachse) her gesehen ersten Rippe 34, siehe Fig. 4. Die Auflauffläche ist so gestaltet, das sie an dieser y-Position wesentlich unter die horizontale Mittelebene 19 (der x-y-Ebene durch die Schlüsselachse) reicht, was man in **Figur 5** besonders gut sieht. Fig. 5 zeigt eine Ansicht des Schlüsselrohlings 2 von vorne, d.h. von der Schlüsselspitze 23 her. Mit P ist die Position der Haupt-Zuhaltungsreihe - entsprechend der Position der Codierungsbohrungen 31 der Hauptreihe, siehe Fig. 1, bezeichnet.

Ein weiterer Vorteil des erfindungsgemässen Schlüssels und Schlüsselrohlings besteht in der im Vergleich zum Stand der Technik einfacheren Herstellbarkeit des Schlüsselrohlings 2 und damit auch des Schlüssels 1. Die beiden bezüglich der Schlüsselachse (in Fig. 5 senkrecht auf die Zeichenebene) symmetrischen Auflaufflächen 24 lassen sich ausgehend von einem ausgestanzten Vorfabrikat (Stanz-Rohling) vor oder nach dem Anbringen der Profilierung in einem einzigen Arbeitsschritt herstellen. Sie können nämlich durch ein Fräswerkzeug 51 mit einem konkaven V-Fräsprofil (schematisch in **Figur 6** dargestellt, mit Rotationsachse 52 und abtragender Partie 53; Öffnungswinkel des V-Profils: δ) erstellt werden, das in einem von 0° verschiedenen Winkel ε zur x-y-Ebene quer über die Schlüsselspitze fährt, und zwar in einem solchen Abstand, dass vorderseitig eine Fläche der Breite d zurückbleibt. Die Bewegung findet dabei senkrecht zur Hauptachse (Rotationsachse 52) des Fräswerkzeugs statt, d.h. der Winkel ε ist also der Winkel zwischen der x-y-Ebene und der Ebene senkrecht zur Rotationsachse 52 des Fräswerkzeugs während des Fräsvorgangs. **Figur 7** zeigt die entsprechende Fräserkontur am Schlüsselrohling.

Entsprechend ist die Drehachse 52 des Fräswerkzeugs während des Fräs-Bearbeitungsschritts im Winkel ε zur Vertikalen (zur z-Achse) angesetzt.

Im dargestellten Ausführungsbeispiel ist δ=70° und ε=35° sowie d=0.8mm; durch diese Wahl der Bearbeitungswinkel δ und ε werden auch die Winkel α und β definiert. Insgesamt ist bevorzugt, wenn 55°<δ<90° und 25°<ε<45° gilt.

In Fig. 5 sieht man auch, dass das Fräsprofil so angesetzt wird, dass an der Schlüsselspitze ein Streifen einer Breite d (senkrecht zur Bewegungsrichtung gemessen) stehen bleibt. Daher ergibt sich an der Schlüsselspitze auch keine scharfe Kante, sondern eine Endfläche 26. Die Breite d ergibt sich beim dargestellten Fräsprofil aus dem entsprechend gewählten Abstand der Drehachse 52 von der Schlüsselspitze 23 während des Fräs-Bearbeitungsschritts.

Die Endfläche 26 umfasst, wie man ebenfalls in Fig. 5 gut sieht, schräg zur Mittelebene 19 (in Fig. 5 senkrecht auf die Zeichenebene stehend) verlaufende Kanten, die zueinander parallel sind, so dass die Endfläche 26 die Form eines Rhomboids aufweist.

**Figur 8** zeigt die äussere Kontur 60 des Vorfabrikats, aus dem der Schlüsselrohling gefertigt wird, im Bereich des vordersten Teils des Schlüsselschafts 12, also im Bereich der Schlüsselspitze, und zwar von der Flachseite her gesehen, also in einer Projektion auf die x-y-Ebene. Die äussere Kontur 60 wird durch das Fräsen der Auflaufflächen 24, das Anbringen der Profilierung mit den Rillen 32 und auch durch das Anbringen der Codierungsbohrungen und gegebenenfalls Codierungsvertiefungen nicht, zumindest nicht wesentlich, geändert, so dass die äussere Kontur 60 auch der äusseren Kontur des Schüsselrohlings 2 und des Schlüssels 1 entspricht.

Da der Schlüssel 1 ein Wendeschlüssel ist, gilt auch für die äussere Kontur 60 das Erfordernis, dass sie symmetrisch ist bezüglich der Schlüsselachse 10, d.h. (als zweidimensionale Kontur) bezüglich einer Mittelachse. Von der Schlüsselspitze (dem vordersten Punkt auf der Schlüsselachse 10) aus weist die Kontur einen geraden ersten Abschnitt (Mittelabschnitt) 61, der senkrecht auf die Schlüsselachse steht, und einen zweiten Abschnitt 62 auf, welcher vom geraden ersten Abschnitt 61 zur Schmalseite 22 verläuft und welcher mindestens bereichsweise gekrümmt ist.

Im dargestellten Ausführungsbeispiel kann man ausserdem erkennen, dass der zweite Abschnitt 62 drei unterscheidbare Unterabschnitte aufweist, nämlich von innen nach aussen einen ersten, gekrümmten Unterabschnitt 63 mit einem ersten Krümmungsradius R₁, einen zweiten, geraden Unterabschnitt 64, und einen dritten, gekrümmten Unterabschnitt 65 mit einem zweiten Krümmungsradius R₂, welcher grösser ist als der erste Krümmungsradius. Die gestrichelten Linien in Fig. 8 zeigen eine gedachte Aufteilung zwischen einem zentralen Bereich, der nach vorne hin durch die beidseitigen geraden ersten Abschnitte 61 begrenzt wird, und den beiden Seitenbereichen mit Breite b, die nach vorne hin durch den zweiten Abschnitt 62 begrenzt werden.

In Fig. 8 ist auch eine hypothetische Kontur 69 dargestellt, die sich ergäbe, wenn ausgehend vom geraden ersten Abschnitt (der vorteilhaft ist, da durch ihn möglichst viel Platz für die Reihe mit den wesentlichen Codierungsbohrungen vorhanden ist) nur ein einziger gekrümmter Abschnitt vorhanden wäre, dessen Radius R_{b} der Breite b entspricht, was sich durch die Bedingung ergibt, dass die Tangenten an den Übergängen zum ersten Abschnitt 61 und zur Schmalseite 22 daher parallel mit dem ersten Abschnitt 61 bzw. der Schmalseite 22 zusammenfallen (d.h. senkrecht bzw. parallel zur Schlüsselachse verlaufen; die Kontur ist als Funktion gedacht auch an den Übergängen stetig differenzierbar). Man sieht, dass die Kontur 62 gegenüber dieser hypothetischen Kontur 69 leicht nach hinten versetzt ist, ohne dass die Gesamtlänge des Schlüssels im wichtigen zentralen Bereich verändert wäre.

Das ergibt einen wichtigen Vorteil: Bei der anhand von Figuren 5-7 erläuterten Form der Auflaufflächen ergäbe sich bei der hypothetischen Kontur 69 eine scharfe Kante an den vorderseitig dünnsten Stellen (entsprechen ungefähr dem Bereich des zweiten Unterabschnitts 64). Eine solche ist unerwünscht. Dies erstens weil durch die scharfe Kante Hosentaschen oder andere Textilien, die mit dem Schlüssel in Berührung kommen, beschädigt werden können. Zweitens ist eine scharfe Kante auch aus Sicht der im Verlauf der Jahre entstehenden Abnutzungen nicht erwünscht. Das Zurückversetzen der Kontur in diesem Bereich verhindert eine solche scharfe Kante, was man bspw. in Fig. 4 gut sieht, wo die vorderseitige Fläche 27 der einen dünnsten (schmalsten) Stelle gut sichtbar ist.

Auch an ihrer schmalsten Stelle kann die vorderseitige Fläche mindestens 0.05 mm, bevorzugt mindestens 0.08 mm, insbesondere mindestens 0.12 mm hoch sein (Ausdehnung in z-Richtung). Die vorderseitige Fläche 27 umfasst nebst der Endfläche 26 auch seitlich davon je eine Übergangsfläche 28, die von der Endfläche 26 in einem Bogen zu je einer der Schmalseiten 22 verlaufen und in diese übergehen. Die vorderseitige Fläche verläuft also beispielsweise ununterbrochen von der einen Schmalseite zur anderen Schmalseite. Die vorderseitige Fläche 27 bildet einen vorderseitigen Abschluss des Schlüsselschafts.

Das Zurückversetzen der Kontur 60 gegenüber der hypothetischen Kontur 69 ergibt sich dadurch, dass der erste Unterabschnitt 63 einen kleineren Krümmungsradius R₁ aufweist als die Breite b und/oder dass der Übergang zwischen dem ersten Bereich 61 und dem zweiten Bereich einen leichten Knick bildet, d.h. dass die Tangente auf den zweiten Bereich 62 am Übergang zum ersten Bereich 61 nicht parallel zum ersten Bereich 61 ist. Im dargestellten Beispiel ist mindestens die Bedingung R₁<b erfüllt. Diese Bedingung ihrerseits zieht nach sich, dass der zweite Bereich nebst dem ersten Unterabschnitt 63 mit dem kleineren Krümmungsradius mindestens einen weiteren Unterabschnitt mit einem grösseren Krümmungsradius (dritter Unterabschnitt 65) und/oder einen nicht gekrümmten Unterabschnitt (zweiter Unterabschnitt 64) aufweist.

Wie man ebenfalls in Fig. 4 und 5 besonders gut sieht, geht die Auflauffläche 24 bereichsweise in die vorderseitige Fläche 27 über. Die vorderseitige Fläche 28 geht in einem Breitenabschnitt (seitlich; insbesondere an der Position P der Haupt-Codierungsreihe, insbesondere im Bereich der Übergangsfläche 28) oberseitig bzw. unterseitig unmittelbar in die entsprechende Flachseite 21 über, während sie gegenüberliegend, d.h. unterseitig bzw. oberseitig, in diesem Breitenabschnitt in die Auflauffläche 24 übergeht. In diesem Breitenabschnitt bildet die vorderseitige Fläche also einen oberen bzw. unteren Rand des Schlüsselschafts.

Die eine Kante jeder Übergangsfläche 28 (in der Orientierung von Fig. 5 die rechte Kante der oben abgebildeten Übergangsfläche 28 und die linke Kante der unten abgebildeten Übergangsfläche 28) stellt einen Übergang in die jeweilige Flachseite dar, und die andere Kante verläuft, wie man in Fig. 5 gut sieht, bogenförmig.

In der Draufsicht gemäss Fig. 5 sieht man auch, dass die beiden Kanten, welche die vorderseitige Fläche 27 nach oben bzw. unten am Schlüssel (in Fig. 5 also nach links bzw. nach rechts) begrenzen, als Ganze geschwunden sind,
- wobei die erste und die zweite Kante in der Breite (y-Richtung) zueinander versetzt sind;
- wobei die erste und die zweite Kante einen lokalen Extrempunkt umfassen.

**Figur 9** zeigt in perspektivischer Ansicht den Schlüsselschaft 12 einer Variante eines Rohlings für einen Wendeschlüssel. Wie in den anderen beschriebenen Ausführungsformen auch sind die im vorliegenden Text beschriebenen Merkmale des Schlüsselschafts so ausgebildet, dass sich eine Symmetrie bezüglich einer Drehung um die Schlüsselachse um 180° ergibt.

Von den Ausführungsformen der Figuren 4 und 5 unterscheidet sich der Schlüsselrohling von Figur 9 insbesondere dadurch, dass pro Flachseite je eine der parallel zur Schlüsselachse bis ganz nach vorne verlaufenden Rillen 32 in der Flachseite 21 so angeordnet ist, dass sie die vorderseitige Fläche 27 im Bereich der Übergangsfläche 28 unterbricht, so dass die beidseitig der Endfläche 26 vorhandenen Übergangsflächen 28 in je zwei Teil-Flächen unterteilt sind, zwischen denen die jeweilige Rille 32 liegt. Daher ist auch keine schmalste Stelle der vorderseitigen Fläche 27 und entsprechend keine minimale Höhe definiert. Auch bei diesen Ausführungsformen ergibt sich jedoch die Bedingung, dass sich vorderseitig keine scharfe Kante zwischen der Auflauffläche einerseits und der gegenüberliegenden Flachseite andererseits bilden kann, und dass der Schlüsselrohling (und entsprechend der daraus gefertigte Schlüssel) auch nicht vorderseitig abgerundet ist, sondern dass zwischen der Auflauffläche 24 und der Flachseite 21 eine zur Flachseite senkrechte vorderseitige Fläche ausgebildet ist. Der minimale Abstand a zwischen dem Übergang zwischen Auflauffläche und vorderseitiger Fläche einerseits und der Ebene der gegenüberliegenden Flachseite (in Fig. 9 ist das für die rechts abgebildete Auflauffläche 24 die untere Flachseite, für die links abgebildete Auflauffläche 24 die obere Flachseite 21) ist dabei stets von Null verschieden und beträgt mehr als 0.05 mm, bevorzugt mindestens 0.08 mm, insbesondere mindestens 0.12 mm.

## Patentansprüche

1. Schlüsselelement (1, 2) mit einer hinterseitigen Schlüsselreide (11) und einem sich entlang einer Schlüsselachse (10) von der Schlüsselreide (11) bis zu einer vorderseitigen Schlüsselspitze (23) erstreckenden Schlüsselschaft (12) mit zwei zueinander parallelen Flachseiten (21) sowie zwei einander gegenüberliegende Schmalseiten (22), wobei der Schlüsselschaft (12) zur Schlüsselspitze (23) hin eine Auflauffläche (24) aufweist, die von einer der Flachseiten (21) durch eine Mittelebene (19) zwischen den Flachseiten hindurch zu einem vorderseitigen Ansatz verläuft, wobei der Schlüsselschaft vorderseitig in einer Projektion senkrecht auf die Flachseiten (21) eine Kontur (60) aufweist, die vorderseitig zur Schlüsselspitze hin einen mittleren, geraden ersten Abschnitt (61) sowie einen mindestens bereichsweise gekrümmten zweiten Abschnitt (62) aufweist, welcher vom ersten Abschnitt (61) zu einer der Schmalseiten (22) verläuft, und dass der zweite Abschnitt (62) gegenüber einer stetig vom ersten Abschnitt (61) zur Schmalseite (22) verlaufenden Bogenlinie (69) zur Hinterseite hin zurückversetzt ist, wobei die Bogenlinie (69) einen konstanten Radius aufweist und bei einem Übergang zum ersten Abschnitt eine mit dem ersten Abschnitt zusammenfallende Tangente und bei einem Übergang zur Schmalseite eine mit der Schmalseite zusammenfallende Tangente aufweist, sodass eine vorderseitige Fläche (27) definiert ist, die senkrecht auf die Flachseiten (21) steht und einen vorderseitigen Abschluss des Schlüsselschafts (12) bildet, wobei die vorderseitige Fläche (27) an ihren beiden Enden in die zur Schlüsselachse (10) parallelen Schmalseiten (22) übergeht.

2. Schlüsselelement nach Anspruch 1, wobei der zweite Abschnitt (62) einen an den ersten Abschnitt (61) anschliessenden ersten Unterabschnitt (63) mit einem ersten Krümmungsradius R₁ sowie mindestens einen weiteren Unterabschnitt (64, 65) aufweist, der einen zweiten Krümmungsradius R₂, der grösser ist als der erste Krümmungsradius R₁, aufweist, oder der gerade ist.

3. Schlüsselelement nach Anspruch 2, wobei der zweite Abschnitt (62) einen an den ersten Unterabschnitt (63) anschliessenden, geraden zweiten Unterabschnitt (64) und einen sich zwischen dem zweiten Unterabschnitt und der Schmalseite (22) erstreckenden, gekrümmten dritten Unterabschnitt (65) aufweist und/oder wobei der dritte Unterabschnitt (65) einen Krümmungsradius R₂ aufweist, der grösser ist als der erste Krümmungsradius R₁, und/oder wobei der erste Unterabschnitt (63) einen konstanten Radius aufweist und bei einem Übergang zum ersten Abschnitt (61) eine mit dem ersten Abschnitt (61) zusammenfallende Tangente aufweist.

4. Schlüsselelement nach einem der vorangehenden Ansprüche, wobei die Auflauffläche (24) eben ist und gegenüber der Normalen auf die Flachseiten (21) in zwei Richtungen geneigt ist, indem eine Normale auf die Auflauffläche (24) gegenüber der Normalen auf die Flachseite sowohl nach vorne als auch zu einer Seite hin geneigt ist.

5. Schlüsselelement nach einem der vorangehenden Ansprüche, wobei der Schlüsselschaft (12) bezüglich einer Drehung um die Schlüsselachse (10) um 180° symmetrisch ist, wodurch das Schlüsselelement ein Wendeschlüsselelement ist, und wodurch das Schlüsselelement nebst der Auflauffläche (24) eine zu dieser symmetrische zweite Auflauffläche (24) aufweist, wobei die Auflauffläche (24) und die zweite Auflauffläche (24) so ausgebildet und angeordnet sind, dass sie durch das Abtragen von Material mittels eines Fräswerkzeugs (51) mit konkaven V-förmigen Fräsprofil entstehen, welches in einer Bewegungsrichtung über die Schlüsselspitze (23) geführt wird, welche Bewegungsrichtung senkrecht zur Schlüsselachse und in einem von 0° verschiedenen Winkel (ε) zu den Flachseiten verläuft.

6. Schlüsselelement nach einem der vorangehenden Ansprüche, das an der Schlüsselspitze flach ist, indem eine vorderseitige Endfläche (26) besteht, die bevorzugt senkrecht auf die Schlüsselachse (10) steht.

7. Schlüsselelement nach Ansprüche 1 bis 6, wobei ein minimaler Abstand (a) zwischen einem dem Übergang zwischen der Auflauffläche (24) und der vorderseitigen Fläche (27) einerseits und einer der Ebene der gegenüberliegenden Flachseite (21) andererseits zumindest 0,05 mm, bevorzugt zumindest 0,08 mm, besonders bevorzugt zumindest 0,12 mm, beträgt.

8. Schlüsselelement nach Ansprüche 1 bis 7, wobei bereichsweise vorgesehen ist, dass die Auflauffläche (24) in die vorderseitige Fläche (27) übergeht und die vorderseitige Fläche (27) bereichsweise einen oberen oder unteren Rand des Schlüsselschafts (12) bildet und/oder unmittelbar in die Flachseite (21) übergeht.

9. Schlüsselelement nach einem der Ansprüche 1 bis 8, wobei die Endfläche (26) parallele, schräg zur Mittelebene (19) verlaufende Kanten umfasst, wobei die Kanten beispielsweise einen Abstand (d) von mindestens 0.5 mm, bevorzugt mindestens 0.7 mm aufweisen.

10. Schlüsselelement nach Anspruch 9 und einem der Ansprüche 1 bis 8, wobei die vorderseitige Fläche (27) die Endfläche (26) und mindestens eine Übergangsfläche (28) umfasst, wobei eine erste Kante der vorderseitigen Fläche (27) als Übergang in die Flachseite (21) ausgebildet ist und eine zweite Kante mindestens bereichsweise bogenförmig verläuft, wobei sich die Übergangsfläche (28) an die Endfläche (26) anschließt, wobei insbesondere beidseitig der Endfläche jeweils eine Übergangsfläche (28) vorgesehen ist.

11. Schlüsselelement nach einem der vorangehenden Ansprüche, das als Schlüsselrohling (2) mit einer Profilierung ausgebildet ist, wobei die Profilierung eine Mehrzahl von Rillen (32) und zwischen diesen ausgebildeten Rippen (33, 34) umfasst.

12. Schlüsselelement nach einem der Ansprüche 1 bis 10, das als Schlüssel (1) mit mindestens einer Haupt-Reihe von Codierungsbohrungen (31) ausgebildet ist.

13. Schliesssystem, aufweisend ein Schlüsselelement nach Anspruch 12, sowie einen Schliesszylinder (40) mit einem Schliesszylinder-Stator (44) und einen im Schliesszylinder-Stator (44) gelagerten Schliesszylinder-Rotor (43) mit einem Schlüsselkanal, in welchen der Schlüsselschaft (12) des Schlüsselelements einschiebbar ist, wobei der Schliesszylinder mindestens einen Stift (46) aufweist, welcher eine der Codierungsbohrungen (31) abtastet und eine Rotation des Schliesszylinder-Rotors (43) in Abhängigkeit von deren Vorhandensein und Tiefe freigibt oder nicht freigibt, wobei der Stift (46) so angeordnet ist, dass er beim Einschieben des Schlüsselelements in den Schlüsselkanal durch die Auflauffläche (24) angehoben wird und dabei azentrisch auf die Auflauffläche trifft.

14. Verfahren zum Herstellen eines Schlüsselelements gemäss einem der Ansprüche 1 bis 12, wobei ein Vorfabrikat mit einer Vorfabrikat-Kontur ausgestanzt wird, wobei die Vorfabrikat-Kontur die Kontur (60) des Schlüsselschafts beinhaltet, und wobei anschliessend durch Abtragen mit einem Fräser (51) mit einem V-förmigen Fräsprofil in einem einzigen Arbeitsschritt die Auflauffläche (24) und eine zu dieser symmetrische zweite Auflauffläche (24) erstellt wird, indem dieser Fräser über die Schlüsselspitze (23) geführt wird.

## Claims

1. A key element (1, 2) having a key blade (11) on the rear side and a key shank (12) extending along a key axis (10) from the key blade (11) to a key tip (23) on the front side and having two flat sides (21) parallel to one another and two narrow sides (22) opposite one another, wherein the key shank (12) has, towards the key tip (23), a run-up surface (24), which runs from one of the flat sides (21) through a central plane (19) between the flat sides to an extension on the front side, wherein the key shank has a contour (60) on the front side in a projection perpendicular to the flat sides (21), which contour has a central, straight first section (61) on the front side towards the key tip and a second section (62) which is curved at least in regions and which runs from the first section (61) to one of the narrow sides (22), and in that the second section (62) is set back towards the rear side relative to a curved line (69) running continuously from the first section (61) to the narrow side (22), wherein the curved line (69) has a constant radius and, at a transition to the first section, has a tangent coinciding with the first section and, at a transition to the narrow side, has a tangent coinciding with the narrow side such that a surface (27) on the front side is defined, which is perpendicular to the flat sides (21) and forms an end of the key shank (12) on the front side, wherein the surface (27) on the front side merges at its two ends into the narrow sides (22) parallel to the key axis (10).

2. The key element according to claim 1, wherein the second section (62) has a first subsection (63) adjoining the first section (61) with a first radius of curvature R₁ and at least one further subsection (64, 65) which has a second radius of curvature R₂, which is greater than the first radius of curvature R₁, or which is straight.

3. The key element according to claim 2, wherein the second section (62) has a straight second subsection (64) adjoining the first subsection (63) and a curved third subsection (65) extending between the second subsection and the narrow side (22) and/or wherein the third subsection (65) has a radius of curvature R₂, which is greater than the first radius of curvature R₁, and/or wherein the first sub-section (63) has a constant radius and has a tangent coinciding with the first section (61) at a transition to the first section (61).

4. The key element according to one of the preceding claims, wherein the run-up surface (24) is flat and is inclined in two directions relative to the normal to the flat sides (21), in that a normal to the run-up surface (24) is inclined both forwards and to one side relative to the normal to the flat side.

5. The key element according to one of the preceding claims, wherein the key shank (12) is symmetrical with respect to a rotation about the key axis (10) by 180°, whereby the key element is a reversible key element, and whereby the key element has, in addition to the run-up surface (24), a second run-up surface (24) symmetrical to the latter, wherein the run-up surface (24) and the second run-up surface (24) are formed and arranged such that they are produced by the removal of material by means of a milling tool (51) with a concave V-shaped milling profile, which is guided in a direction of movement over the key tip (23), which direction of movement runs perpendicular to the key axis and at an angle (ε) to the flat sides which is different from 0°.

6. The key element according to one of the preceding claims, which is flat at the key tip by having an end face (26) on the front side which is preferably perpendicular to the key axis (10).

7. The key element according to claims 1 to 6, wherein a minimum distance (a) between a transition between the run-up surface (24) and the surface (27) on the front side on the one hand and a plane of the opposite flat side (21) on the other hand is at least 0.05 mm, preferably at least 0.08 mm, particularly preferably at least 0.12 mm.

8. The key element according to claims 1 to 7, wherein it is provided in regions that the run-up surface (24) merges into the surface (27) on the front side and the surface (27) on the front side forms an upper or lower edge of the key shank (12) in regions and/or merges directly into the flat side (21).

9. The key element according to one of claims 1 to 8, wherein the end face (26) comprises parallel edges running obliquely to the central plane (19), wherein the edges have, for example, a distance (d) of at least 0.5 mm, preferably at least 0.7 mm.

10. The key element according to claim 9 and one of claims 1 to 8, wherein the surface (27) on the front side comprises the end surface (26) and at least one transition surface (28), wherein a first edge of the surface (27) on the front side is formed as a transition into the flat side (21) and a second edge runs in a curved manner at least in regions, wherein the transition surface (28) adjoins the end surface (26), wherein in particular a transition surface (28) is provided on both sides of the end surface in each case.

11. The key element according to one of the preceding claims, which is formed as a key blank (2) with a profiling, wherein the profiling comprises a plurality of grooves (32) and ribs (33, 34) formed between them.

12. The key element according to one of claims 1 to 10, which is designed as a key (1) with at least one main row of coding holes (31).

13. A locking system, comprising a key element according to claim 12, as well as a lock cylinder (40) with a lock cylinder stator (44) and a lock cylinder rotor (43) mounted in the lock cylinder stator (44) with a key channel into which the key shank (12) of the key element can be inserted, wherein the lock cylinder has at least one pin (46) which scans one of the coding holes (31) and releases or does not release a rotation of the lock cylinder rotor (43) depending on the presence and depth thereof, wherein the pin (46) is arranged such that it is lifted by the run-up surface (24) when the key element is inserted into the key channel and in so doing strikes the run-up surface eccentrically.

14. A method for producing a key element according to one of claims 1 to 12, wherein a prefabricated product with a prefabricated product contour is punched out, wherein the prefabricated product contour includes the contour (60) of the key shank, and wherein subsequently the run-up surface (24) and a second run-up surface (24) symmetrical thereto are produced by removal with a milling cutter (51) with a V-shaped milling profile in a single work step, in that this milling cutter is guided over the key tip (23).

## Revendications

1. Élément de clé (1, 2) comportant un panneton de clé (11) côté arrière et une tige de clé (12) s'étendant le long d'un axe de clé (10) depuis le panneton de clé (11) jusqu'à une pointe de clé (23) côté avant, tige comportant deux côtés plats (21) parallèles l'un à l'autre ainsi que deux côtés étroits (22) opposés l'un à l'autre, dans lequel la tige de clé (12) présente une surface d'appui (24) vers la pointe de clé (23), qui s'étend depuis l'un des côtés plats (21) à travers un plan médian (19) entre les côtés plats jusqu'à un appendice côté avant, dans lequel la tige de clé présente côté avant, dans une projection perpendiculaire aux côtés plats (21), un contour (60) qui présente côté avant, en direction de la pointe de la clé, une première section (61) médiane droite ainsi qu'une second section (62) incurvée au moins par zones, qui s'étend de la première section (61) vers l'un des côtés étroits (22), et en ce que la seconde section (62) est décalée en arrière vers le côté arrière par rapport à une ligne courbe (69) s'étendant en continu de la première section (61) vers le côté étroit (22), dans lequel la ligne courbe (69) présente un rayon constant et présente, lors d'une transition vers la première section, une tangente coïncidant avec la première section et, lors d'une transition vers le côté étroit, une tangente coïncidant avec le côté étroit, de sorte qu'une surface (27) côté avant est définie, qui est perpendiculaire aux côtés plats (21) et forme une fermeture côté avant de la tige de clé (12), dans lequel la surface (27) côté avant se prolonge à ses deux extrémités par les côtés étroits (22) parallèles à l'axe de clé (10).

2. Élément de clé selon la revendication 1, dans lequel la seconde section (62) présente une première sous-section (63) se raccordant à la première section (61) comportant un premier rayon de courbure R₁ ainsi qu'au moins une autre sous-section (64, 65) qui présente un second rayon de courbure R₂, qui est supérieur au premier rayon de courbure R₁, ou qui est droite.

3. Élément de clé selon la revendication 2, dans lequel la seconde section (62) présente une deuxième sous-section (64) droite se raccordant à la première sous-section (63) et une troisième sous-section (65) incurvée s'étendant entre la deuxième sous-section et le côté étroit (22) et/ou dans lequel la troisième sous-section (65) présente un rayon de courbure R₂, qui est supérieur au premier rayon de courbure R₁, et/ou dans lequel la première sous-section (63) présente un rayon constant et, lors d'une transition vers la première section (61), présente une tangente coïncidant avec la première section (61).

4. Élément de clé selon l'une des revendications précédentes, dans lequel la surface d'appui (24) est plane et est inclinée par rapport à la normale aux côtés plats (21) dans deux directions, en ce qu'une normale à la surface d'appui (24) est inclinée par rapport à la normale aux côtés plats à la fois vers l'avant et vers un côté.

5. Élément de clé selon l'une des revendications précédentes, dans lequel la tige de clé (12) est symétrique par rapport à une rotation de 180 ° autour de l'axe de clé (10), moyennant quoi l'élément de clé est un élément de clé réversible, et moyennant quoi l'élément de clé comprend, outre la surface d'appui (24), une seconde surface d'appui (24) symétrique par rapport à celle-ci, dans lequel la surface d'appui (24) et la seconde surface d'appui (24) sont formées et agencées de telle sorte qu'elles résultent de l'enlèvement de matière au moyen d'un outil de fraisage (51) comportant un profil de fraisage concave en forme de V, qui est guidé sur la pointe de clé (23) dans une direction de déplacement, laquelle direction de déplacement est perpendiculaire à l'axe de clé et forme un angle (ε) différent de 0 ° avec les côtés plats.

6. Élément de clé selon l'une des revendications précédentes, qui est plat au niveau de la pointe de clé, en ce qu'il existe une surface d'extrémité (26) côté avant qui est de préférence perpendiculaire à l'axe de clé (10).

7. Élément de clé selon les revendications 1 à 6, dans lequel une distance minimale (a) entre, d'une part, la transition entre la surface d'appui (24) et la surface (27) côté avant et, d'autre part, le plan du côté plat (21) opposé est d'au moins 0,05 mm, de préférence d'au moins 0,08 mm, de manière particulièrement préférée d'au moins 0,12 mm.

8. Élément de clé selon les revendications 1 à 7, dans lequel il est prévu par zones que la surface d'appui (24) se prolonge par la surface (27) côté avant et que la surface (27) côté avant forme par zones un bord supérieur ou inférieur de la tige de clé (12) et/ou se prolonge directement par le côté plat (21).

9. Élément de clé selon l'une des revendications 1 à 8, dans lequel la surface d'extrémité (26) comprend des arêtes parallèles s'étendant obliquement par rapport au plan médian (19), dans lequel les arêtes présentent par exemple une distance (d) d'au moins 0,5 mm, de préférence d'au moins 0,7 mm.

10. Élément de clé selon la revendication 9 et l'une des revendications 1 à 8, dans lequel la surface (27) côté avant comprend la surface d'extrémité (26) et au moins une surface de transition (28), dans lequel une première arête de la surface (27) côté avant est réalisée sous forme de transition dans le côté plat (21) et une seconde arête s'étend au moins par zones en forme de courbe, dans lequel la surface de transition (28) se raccorde à la surface d'extrémité (26), dans lequel une surface de transition (28) est prévue en particulier de chaque côté de la surface d'extrémité.

11. Élément de clé selon l'une des revendications précédentes, qui est réalisé sous la forme d'une ébauche de clé (2) comportant un profilage, dans lequel le profilage comprend une pluralité de rainures (32) et de nervures (33, 34) réalisées entre celles-ci.

12. Élément de clé selon l'une des revendications 1 à 10, qui est réalisé sous la forme d'une clé (1) comportant au moins une rangée principale de perçages de codage (31).

13. Système de fermeture, présentant un élément de clé selon la revendication 12, ainsi qu'un cylindre de fermeture (40) comportant un stator (44) de cylindre de fermeture et un rotor (43) de cylindre de fermeture logé dans le stator (44) de cylindre de fermeture comportant un canal de clé, dans lequel la tige de clé (12) de l'élément de clé peut être insérée, dans lequel le cylindre de fermeture présente au moins une tige (46), qui détecte l'un des perçages de codage (31) et libère ou non une rotation du rotor (43) de cylindre de fermeture en fonction de sa présence et de sa profondeur, dans lequel la tige (46) est agencée de telle sorte que, lors de l'insertion de l'élément de clé dans le canal de clé, elle est soulevée par la surface d'appui (24) et rencontre ainsi la surface d'appui de manière excentrée.

14. Procédé de fabrication d'un élément de clé selon l'une des revendications 1 à 12, dans lequel un préfabriqué est découpé avec un contour de préfabriqué, dans lequel le contour de préfabriqué contient le contour (60) de la tige de clé, et dans lequel la surface d'appui (24) et une seconde surface d'appui (24) symétrique à celle-ci sont ensuite produites par enlèvement avec une fraise (51) comportant un profil de fraisage en forme de V en une seule étape de travail, en ce que cette fraise est guidée sur la pointe de clé (23).
